# FASCICULE DE BREVET EUROPEEN

(11) **EP 4 036 457 B1**
(45) Date de publication et mention de la délivrance du brevet: **11.06.2025**
(21) Numéro de dépôt: 21216028.7
(22) Date de dépôt: 20.12.2021
(51) Int. Cl.: F17C 13/00

(54) **DISPOSITIF DE STOCKAGE DE FLUIDE CRYOGÉNIQUE**
SPEICHERVORRICHTUNG FÜR EIN KRYOGENES FLUID
DEVICE FOR STORING CRYOGENIC FLUID

(30) Priorité: 12.01.2021 FR 2100238
(43) Date de publication de la demande: 03.08.2022
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: FAYER, Thomas, 38360 Sassenage (FR); BRAVAIS, Patrick, 38360 Sassenage (FR)
(74) Mandataire: Air Liquide

(56) Documents cités:
- DE-A1- 102012 200 554
- DE-A1- 102017 206 346
- FR-A- 1 402 554
- US-A- 5 176 174
- US-A1- 2011 220 003
- US-A1- 2015 345 708

## Description

L'invention concerne un dispositif de stockage de fluide cryogénique.

L'invention concerne plus particulièrement un dispositif de stockage de fluide cryogénique comprenant un réservoir s'étendant selon une direction longitudinale et destiné à contenir du gaz liquéfié en équilibre avec une phase gazeuse, un dispositif de pressurisation du réservoir, le dispositif de pressurisation comprenant un générateur de gaz sous pression et une rampe d'injection du gaz sous pression s'étendant selon la direction longitudinale dans la partie supérieure du réservoir, la rampe d'injection comprenant une pluralité d'orifices de sortie de gaz espacés selon la direction longitudinale.

Dans certaines applications, pour soutirer du liquide d'un réservoir cryogénique, le réservoir doit être préalablement pressurisé de façon à présenter une différence de pression suffisante pour le transfert. En outre cette pression doit également être maintenue lors du transfert.

Dans une solution connue, un réchauffeur atmosphérique est placé sous le réservoir pour permettre la pressurisation en vaporisant une partie du contenu liquide du stockage. Le gaz vaporisé et surchauffé est alors réinjecté dans le ciel gazeux du réservoir. Cf. par exemple le document FR1402554A.

Le gaz réinjecté a cependant tendance à réchauffer le liquide cryogénique présent dans le réservoir, diminuant le pouvoir pressurisant du ciel gazeux et dégradant la température de la molécule liquide (que l'on veut garder la plus froide possible). Ces échanges thermiques au niveau de l'interface liquide/gaz sont d'autant plus importants que la vitesse de réinjection est élevée. Une réinjection de gaz non optimisée aura donc pour conséquence d'augmenter cet échange thermique non-désiré lors des phases de transfert de liquide. Les systèmes de réinjection connues perturbent la couche limite à l'interface liquide/gaz.

US2015345708A1 décrit un autre mode de réalisation d'un réservoir.

Un but de la présente invention est de pallier tout ou partie des inconvénients de l'art antérieur relevés ci-dessus.

A cette fin, le dispositif selon l'invention, par ailleurs conforme à la définition générique qu'en donne le préambule ci-dessus, est essentiellement caractérisé en ce que l'un au moins parmi : l'espacement entre les orifices, le diamètre des orifices, le nombre des orifices est différent selon la direction longitudinale entre une première extrémité d'entrée du gaz dans la rampe et une seconde extrémité opposée de la rampe et configuré pour homogénéiser les débits sortant des orifices de la rampe selon la direction longitudinale.

Le champ de vitesses de réinjection du gaz obtenu est plus homogène que selon l'art antérieur et permet de concentrer la chaleur en haut du dôme gazeux, en perturbant le moins possible la couche limite à l'interface liquide/gaz. La stratification du ciel gazeux est améliorée.

Par ailleurs, des modes de réalisation de l'invention peuvent comporter l'une ou plusieurs des caractéristiques suivantes :
- au moins une partie des orifices ont des diamètres identiques et des espacements décroissants de la première extrémité vers la seconde extrémité de la rampe,
- au moins une partie des orifices ont des diamètres croissants et des espacements constants de la première extrémité vers la seconde extrémité de la rampe,
- la seconde extrémité de la rampe comprend un organe de régulation de débit parmi : un convergent, un divergent, un orifice,
- le dispositif comprend plusieurs orifices situés à au moins une même position longitudinale de la rampe,
- au moins deux des plusieurs orifices situés à une même position longitudinale de la rampe sont orientés de façon distinctes dans le réservoir selon l'une des configurations suivantes : les orifices sont situés de façon opposée de part et d'autre de la périphérie de la rampe, les orifices sont orientés vers le haut et/ou vers le bas du réservoir,
- la somme des surfaces des orifices est égale à la surface de la section d'entrée du flux de gaz dans la rampe,
- la rampe ou la conduite à laquelle la rampe est reliée hors du réservoir comprend, à proximité de la première extrémité, un coude situé au-dessus d'au moins une partie du reste de la rampe s'étendant vers la seconde extrémité,
- le générateur de gaz sous pression comprend un réchauffeur du fluide prélevé dans le réservoir.

L'invention peut concerner également tout dispositif alternatif comprenant toute combinaison des caractéristiques ci-dessus ou ci-dessous dans le cadre des revendications. D'autres particularités et avantages apparaîtront à la lecture de la description ci-après, faite en référence aux figures dans lesquelles :
[Fig. 1] représente une vue en perspective en transparence, schématique et partielle, illustrant un exemple de structure et de fonctionnement d'un premier exemple possible de réalisation de l'invention,
[Fig. 2] représente de façon schématique et partielle une section transversale d'un détail du dispositif selon un premier mode de réalisation,
[Fig. 3] représente de façon schématique et partielle une section transversale d'un détail du dispositif selon un deuxième mode de réalisation,
[Fig. 4] représente de façon schématique et partielle une section transversale d'un détail du dispositif selon un troisième mode de réalisation,
[Fig. 5] représente une vue en coupe et de côté, schématique et partielle, illustrant un autre exemple de réalisation de la structure et du fonctionnement de l'invention,
Le dispositif 1 de stockage de fluide cryogénique illustré à titre d'exemple comprend un réservoir 2, par exemple de forme générale cylindrique, s'étendant selon une direction A longitudinale qui est de préférence horizontale lorsque le réservoir 2 est en configuration d'utilisation. Le réservoir 2 est du type cryogénique c'est-à-dire configuré pour contenir du gaz liquéfié 3 (une phase liquide en partie inférieure surmontée d'une phase gazeuse en partie supérieure).

Le dispositif 1 comprend en outre un dispositif 5, 6 de pressurisation du réservoir 2. Ce dispositif de pressurisation comprend classiquement un générateur 5 de gaz sous pression relié fluidiquement à une rampe 6 d'injection du gaz sous pression s'étendant selon la direction longitudinale A dans la partie supérieure du réservoir 2. C'est-à-dire que la rampe d'injection est située dans la moitié supérieure du réservoir, en particulier de façon adjacente à l'extrémité supérieure du réservoir. La rampe d'injection est ainsi située dans la phase gazeuse du réservoir. Le générateur 5 de gaz sous pression peut comprendre par exemple un réchauffeur du fluide prélevé sous forme liquide dans le réservoir 2. Le générateur est configuré pour alimenter la rampe 6 d'injection en gaz sous pression.

Par exemple, la rampe 6 d'injection est fixée par des platines 9 au niveau de la surface supérieure du réservoir 2. Par exemple, la rampe 6 est située à une distance de la partie la plus haute du réservoir 2 comprise entre 10mm et 200mm.

La rampe 6 d'injection est munie d'une pluralité d'orifices 7 de sortie de gaz répartis selon la direction A longitudinale.

L'espacement D1, D2,... entre les orifices 7 et/ou le diamètre d0, d1, d2,...(ou la section) et/ou le nombre des orifices 7 varie selon la direction A longitudinale entre une première extrémité d'entrée du gaz dans la rampe 6 et une seconde extrémité opposée de la rampe 6, de façon à homogénéiser les débits sortant des orifices 7 de la rampe 6 selon la direction A longitudinale.

C'est-à-dire que les surfaces des orifices débouchant dans le réservoir varient selon la direction A longitudinale.

La rampe 6 traverse de préférence l'ensemble du ciel gazeux du réservoir 2 (sur toute sa longueur ou la majorité de sa longueur).

Par exemple, au moins une partie des orifices 7 ont des diamètres (ou sections) identiques d0, d1, d2 et des espacements D1, D2 décroissants de la première extrémité vers la seconde extrémité de la rampe.

Alternativement ou cumulativement, au moins une partie des orifices 7 ont des diamètres croissants d0, d1, d2, etc... et des espacements D1, D2, etc... constants de la première extrémité vers la seconde extrémité de la rampe. Ces diamètres ou sections croissants peuvent également être obtenus par exemple en jouant sur le nombre d'orifices 7.

Par exemple, la somme des surfaces de tous les orifices 7 peut être égale à la surface de la section d'entrée du flux de gaz dans la rampe 6.

La seconde extrémité de la rampe 6 comprend de préférence un organe 8 de régulation de débit parmi : un convergent, un divergent, un orifice. Cet organe 8 de régulation est configuré pour contribuer au contrôle du débit et de la vitesse d'injection en bout de rampe 6.

Comme schématisés aux [Fig. 2], [Fig. 3] et [Fig. 4], la rampe 6 peut comporter des groupes de plusieurs orifices 7 à une ou des positions longitudinales.

Par exemple, des orifices 7 d'un même groupe ou de deux groupes différents peuvent être orientés de façon distinctes vers l'intérieur du réservoir 2.

Par exemple des orifices 7 sont situés de façon opposée de part et d'autre de la périphérie de la rampe 6 (jets orientés latéralement de chaque côté vers le bas dans le réservoir 2) cf. [Fig. 3] et/ou vers le haut du réservoir (cf. [Fig. 3]) et/ou les orifices sont orientés latéralement sensiblement à l'horizontale cf. [Fig. 4].

L'orientation des orifices 7, donnant l'inclinaison au jet de gaz, permet de réduire l'apparition de cellules convectives et/ou réduire les échanges thermiques à la paroi du réservoir 2.

Les orifices peuvent être positionnés de manière symétrique ou non sur la rampe 6.

Comme illustré à la [Fig. 5], la rampe 6 peut comprendre, à proximité de la première extrémité, un coude 19 situé au-dessus d'au moins une partie du reste de la rampe 6 s'étendant vers la seconde extrémité.

Ceci permet d'éviter des retours de liquide dans le réchauffeur 5 si la rampe 6 est partiellement noyée de liquide (vagues dans le réservoir 2 ou forte inclinaison en cours d'utilisation par exemple). Ce mode de réalisation n'est cependant pas limitatif. Ainsi, ce coude 19 pourrait être formé à l'extérieur du réservoir 2, par exemple au niveau de la portion de conduite qui alimente la rampe 6 en gaz.

Le dispositif permet la réduction des temps de mise en pression dans le réservoir 2.

De plus, un tel agencement permet de diminuer la quantité de liquide utilisée dans le réchauffeur 5 (ou équivalent) lors des transferts.

Les transferts thermiques à l'intérieur du réservoir 2 sont également réduits au niveau de l'interface liquide/gaz. Il y a de plus une réduction potentielle du réchauffage du liquide présent dans le réservoir 2 via une stratification du dôme gazeux (grâce à l'homogénéisation et réduction du champ de vitesse de réinjection).

## Revendications

1. Dispositif de stockage de fluide cryogénique comprenant un réservoir (2) s'étendant selon une direction (A) longitudinale et destiné à contenir du gaz liquéfié (3) en équilibre avec une phase gazeuse, un dispositif (5, 6) de pressurisation du réservoir (2), le dispositif de pressurisation comprenant un générateur (5) de gaz sous pression relié fluidiquement à une rampe (6) d'injection du gaz sous pression s'étendant selon la direction longitudinale (A) dans la partie supérieure du réservoir (2), la rampe (6) d'injection comprenant une pluralité d'orifices (7) de sortie de gaz espacés selon la direction (A) longitudinale, l'un au moins parmi : l'espacement (D1, D2) entre les orifices (7), le diamètre (d0, d1, d2) des orifices (7), le nombre des orifices (7) étant différent selon la direction (A) longitudinale entre une première extrémité d'entrée du gaz dans la rampe (6) et une seconde extrémité opposée de la rampe (6) et configuré pour homogénéiser les débits sortant des orifices (7) de la rampe (6) selon la direction (A) longitudinale, **caractérisé en ce que** le générateur (5) de gaz sous pression comprend un réchauffeur du fluide prélevé dans le réservoir, ledit générateur (5) étant configuré pour alimenter la rampe (6) d'injection en gaz sous pression.

2. Dispositif selon la revendication 1, **caractérisé en ce qu'**au moins une partie des orifices (7) ont des diamètres identiques (d0, d1, d2) et des espacements (D1, D2) décroissants de la première extrémité vers la seconde extrémité de la rampe (6).

3. Dispositif selon la revendication 1 ou 2, **caractérisé en ce qu'**au moins une partie des orifices (7) ont des diamètres croissants (d0, d1, d2) et des espacements (D1, D2) constants de la première extrémité vers la seconde extrémité de la rampe (6).

4. Dispositif selon l'une quelconque des revendications 1 à 3, **caractérisé en ce que** la seconde extrémité de la rampe (6) comprend un organe (8) de régulation de débit parmi : un convergent, un divergent, un orifice.

5. Dispositif selon l'une quelconque de revendications 1 à 4, **caractérisé en ce qu'**il comprend plusieurs orifices (7) situés à au moins une même position longitudinale de la rampe (6).

6. Dispositif selon la revendication 5, **caractérisé en ce qu'**au moins deux des plusieurs orifices (7) situés à une même position longitudinale de la rampe (6) sont orientés de façon distinctes dans le réservoir selon l'une des configurations suivantes : les orifices (7) sont situés de façon opposée de part et d'autre de la périphérie de la rampe (6), les orifices sont orientés vers le haut et/ou vers le bas du réservoir.

7. Dispositif selon l'une quelconque des revendications 1 à 6, **caractérisé en ce que** la somme des surfaces des orifices (7) est égale à la surface de la section d'entrée du flux de gaz dans la rampe (6).

8. Dispositif selon l'une quelconque des revendications 1 à 7, **caractérisé en ce que** la rampe (6) ou la conduite à laquelle la rampe (6) est reliée hors du réservoir comprend, à proximité de la première extrémité, un coude (19) situé au-dessus d'au moins une partie du reste de la rampe (6) s'étendant vers la seconde extrémité.

## Patentansprüche

1. Vorrichtung zur Speicherung von kryogenem Fluid, umfassend einen Tank (2), der sich entlang einer Längsrichtung (A) erstreckt und dazu bestimmt ist, verflüssigtes Gas (3) im Gleichgewicht mit einer Gasphase zu enthalten, eine Vorrichtung (5, 6) zur Druckbeaufschlagung des Tanks (2), die Druckbeaufschlagungsvorrichtung umfassend einen Druckgaserzeuger (5), der fluidisch mit einer Einspritzleitung (6) für Druckgas verbunden ist, die sich entlang der Längsrichtung (A) in dem oberen Teil des Tanks (2) erstreckt, wobei die Einspritzleitung (6) eine Mehrzahl von Gasaustrittsöffnungen (7) umfasst, die entlang der Längsrichtung (A) beabstandet wind, wobei mindestens einer unter: dem Abstand (D1, D2) zwischen den Öffnungen (7), dem Durchmesser (d0, d1, d2) der Öffnungen (7), der Anzahl der Öffnungen (7) entlang der Längsrichtung (A) zwischen einem ersten Eintrittsende des Gases in die Leitung (6) und einem entgegengesetzten zweiten Ende der Leitung (6) verschieden ist und dazu ausgestaltet ist, die aus den Öffnungen (7) der Leitung (6) entlang der Längsrichtung (A) austretenden Volumenströme zu homogenisieren, **dadurch gekennzeichnet, dass** der Druckgaserzeuger (5) einen Erwärmer für das aus dem Tank entnommene Fluid umfasst, wobei der Erzeuger (5) dazu ausgestaltet ist, die Einspritzleitung (6) mit Druckgas zu versorgen.

2. Vorrichtung nach Anspruch 1, **dadurch gekennzeichnet, dass** mindestens ein Teil der Öffnungen (7) identische Durchmesser (d0, d1, d2) und abnehmende Abstände (D1, D2) von dem ersten Ende zu dem zweiten Ende der Leitung (6) hin haben.

3. Vorrichtung nach Anspruch 1 oder 2, **dadurch gekennzeichnet, dass** mindestens ein Teil der Öffnungen (7) zunehmende Durchmesser (d0, d1, d2) und konstante Abstände (D1, D2) von dem ersten Ende zu dem zweiten Ende der Leitung (6) hin haben.

4. Vorrichtung nach einem der Ansprüche 1 bis 3, **dadurch gekennzeichnet, dass** das zweite Ende der Leitung (6) ein Element (8) zur Volumenstromregelung umfasst unter: einem konvergenten Teil, einem divergenten Teil, einer Öffnung.

5. Vorrichtung nach einem der Ansprüche 1 bis 4, **dadurch gekennzeichnet, dass** sie mehrere Öffnungen (7) umfasst, die an mindestens einer selben Längsposition der Leitung (6) gelegen sind.

6. Vorrichtung nach Anspruch 5, **dadurch gekennzeichnet, dass** mindestens zwei der mehreren an einer selben Längsposition der Leitung (6) gelegenen Öffnungen (7) in dem Tank gemäß einer der folgenden Konfigurationen unterschiedlich ausgerichtet sind: die Öffnungen (7) sind beidseits des Umfangs der Leitung (6) entgegengesetzt gelegen, die Öffnungen sind zur Oberseite und/oder zur Unterseite des Tanks hin ausgerichtet.

7. Vorrichtung nach einem der Ansprüche 1 bis 6, **dadurch gekennzeichnet, dass** die Summe der Flächen der Öffnungen (7) gleich der Fläche des Eintrittsquerschnitts des Gasstroms in der Leitung (6) ist.

8. Vorrichtung nach einem der Ansprüche 1 bis 7, **dadurch gekennzeichnet, dass** die Leitung (6) oder die Rohrleitung, mit der die Leitung (6) außerhalb des Tanks verbunden ist, in der Nähe des ersten Endes einen Bogen (19) umfasst, der oberhalb mindestens eines Teils des Rests der Leitung (6) gelegen ist, der sich zu dem zweiten Ende hin erstreckt.

## Claims

1. Device for storing cryogenic fluid comprising a tank (2) extending in a longitudinal direction (A) and suitable for containing liquefied gas (3) in equilibrium with a gas phase, device (5, 6) for pressurizing the tank (2), the pressurization device comprising a pressurized gas generator (5) fluidly connected to a rail (6) for injecting the pressurized gas extending in the longitudinal direction (A) in the upper portion of the tank (2), the injection rail (6) comprising a plurality of gas outlet orifices (7) spaced apart in the longitudinal direction (A), at least one of the spacing (D1, D2) between the orifices (7), the diameter (d0, d1, d2) of the orifices (7) and the number of the orifices (7) being different in the longitudinal direction (A) between a first end through which the gas enters the rail (6) and an opposite second end of the rail (6) and configured to render the flow rates leaving the orifices (7) of the rail (6) uniform in the longitudinal direction (A), **characterized in that** the pressurized gas generator (5) comprises a heater for the fluid withdrawn from the tank, said generator (5) being configured to supply the injection rail (6) with pressurized gas.

2. Device according to Claim 1, **characterized in that** at least some of the orifices (7) have identical diameters (d0, d1, d2) and decreasing spacing (D1, D2) from the first end towards the second end of the rail (6).

3. Device according to Claim 1 or 2, **characterized in that** at least some of the orifices (7) have increasing diameters (d0, d1, d2) and constant spacing (D1, D2) from the first end towards the second end of the rail (6).

4. Device according to any one of Claims 1 to 3, **characterized in that** the second end of the rail (6) comprises one flow control member (8) selected from a convergent tube, a divergent tube, and an orifice.

5. Device according to any one of Claims 1 to 4, **characterized in that** it comprises a plurality of orifices (7) situated in at least one single longitudinal position on the rail (6).

6. Device according to Claim 5, **characterized in that** at least two of the plurality of orifices (7) situated in a single longitudinal position on the rail (6) are oriented differently in the tank in one of the following configurations: the orifices (7) are situated opposite each other on either side of the periphery of the rail (6), the orifices are oriented towards the top and/or towards the bottom of the tank.

7. Device according to any one of Claims 1 to 6, **characterized in that** the sum of the surface areas of the orifices (7) is equal to the surface area of the inlet area of the gas stream into the rail (6).

8. Device according to any one of Claims 1 to 7, **characterized in that** the rail (6) or the pipe to which the rail (6) is connected outside the tank comprises, near the first end, an elbow (19) situated above at least one portion of the rest of the rail (6) extending towards the second end.
